# EUROPÄISCHE PATENTSCHRIFT

(11) **EP 1 927 095 B1**
(45) Veröffentlichungstag und Bekanntmachung des Hinweises auf die Patenterteilung: **18.03.2009**
(21) Anmeldenummer: 06805740.5
(22) Anmeldetag: 16.09.2006
(51) Int. Cl.: G09F 3/20

(54) **NAMENSSCHILD**
NAME BADGE
BADGE

(30) Priorität: 22.09.2005 DE 102005046469
(43) Veröffentlichungstag der Anmeldung: 04.06.2008
(73) Patentinhaber: "Durable" Hunke & Jochheim GmbH & Co. KG, 58636 Iserlohn (DE)
(72) Erfinder: MAIER-HUNKE, Horst-Werner, 58640 Iserlohn (DE)
(74) Vertreter: Grünecker, Kinkeldey, Stockmair & Schwanhäusser Anwaltssozietät
(86) Internationale Anmeldenummer: PCT/EP2006/009038
(87) Internationale Veröffentlichungsnummer: WO 2007/033803

(56) Entgegenhaltungen:
- FR-A- 2 605 127
- US-A- 2 609 629
- US-A- 5 406 726
- US-A1- 2003 101 630

## Beschreibung

### Technisches Gebiet

Die Erfindung betrifft ein Namensschild mit einem Vorderteil und einem Rükkenteil, bei dem das Vorderteil und das Rückenteil eine Aufnahme für ein Beschriftungsblatt bilden und bei dem das Rückenteil mit einer als Kunststoff-Spritzgußteil ausgebildeten, einen hakenförmigen Klemmschenkel aufweisenden Vorrichtung zum Befestigen des Namensschildes an einem Kleidungsstück versehen ist.

### Stand der Technik

Das Namensschild gemäß dem Oberbegriff des Anspruches 1 ist aus FR2605127 bekannt.

Aus der DE 101 04 312 A1 ist ein Namensschild der vorstehen Art mit einem vergleichsweise breiten hakenförmigen Klemmschenkel bekannt, der mit seinem freien Ende gegen eine lösbar mit dem Rückenteil des Namensschildes verbundene Tragplatte drückt, die ein Stück mit dem Klemmschenkel bildet. Bei diesem bekannten Namensschild hält sich die Klemmkraft des Klemmschenkels im Verhältnis zu der Klemmkraft von Befestigungsvorrichtungen, die - wie aus der DE 89 01 912 U1 bekannt - von einer Krokodilklemme gebildet werden, in Grenzen. Um den Sitz des aus der DE 101 04 312 A1 bekannten Namensschildes am Kleidungsstück zu verbessern, ist das Vorderteil dieses Namensschildes mit nach hinten gerichteten Zacken und sein Rückenteil mit einer an die Kontur der Zacken angepaßten Rückwand versehen, die zudem eine zu den Seiten hin nach hinten gewölbte Form hat, um einen hinreichenden Kontakt zwischen den seitlichen Rändern des Namensschildes und dem jeweiligen Kleidungsstück zu gewährleisten. Der Aufwand zur Realisierung eines einwandfreien Sitzes des bekannten Namensschildes ist bei alledem vergleichsweise hoch. Bekannt ist schließlich aus der DE 28 40 49 A eine durch einen Biegevorgang am Rand eines aus Karton bestehenden Etiketts anbringbare Metallklemme mit einem Klemmschenkel, dessen Klemmwirkung durch eine gegen seine Rückseite drückende Zunge erhöht wird.

### Darstellung der Erfindung

Da Namensschilder Massenartikel darstellen, die vielfach nur einmal für eine bestimmte Veranstaltung benutzt werden, kommt der Reduzierung ihrer Herstellungskosten eine erhebliche Bedeutung zu. Der Erfindung liegt daher die Aufgabe zugrunde, ein Namensschild der in Betracht gezogenen Art zu schaffen, dessen einwandfreier Sitz an einem Kleidungsstück sich auf einfachere Weise als beim bekannten Namensschild realisieren läßt. Gelöst wird diese Aufgabe erfindungsgemäß dadurch, daß der Klemmschenkel der Befestigungsvorrichtung des Namensschildes einen Schlitz aufweist, in den ein zur Erhöhung der Klemmwirkung dienendes Widerlager ragt. Bei dem erfindungsgemäßen Namensschild wird der Stoff des Kleidungsstückes, an dem es befestigt wird, nicht primär vom Klemmschenkel gegen eine Anlagefläche gedrückt, sondern in den Spalten zwischen dem Widerlager und den Rändern des Schlitzes des Klemmschenkels eingeklemmt. Der Stoff wird dabei im Bereich der Befestigungsvorrichtung leicht U-förmig verformt.

Der Sitz des Namensschildes am Kleidungsstück läßt sich noch dadurch verbessern, daß der Klemmschenkel zwischen zwei seitlichen Stegen angeordnet ist, die dem Stoff im Befestigungsbereich eine Wellenform aufzwingen, wobei es sich als besonders zweckmäßig erweist, wenn das Widerlager und die seitlichen Stege eine bogenförmige Kontur aufweisen und die über die Rückwand des Rückenteiles vorstehenden Scheitel ihrer Konturen im Klemmbereich den Scheitel einer entgegengerichteten Kontur des Klemmschenkels seitlich mindestens partiell überlappen.

Weitere Merkmale und Einzelheiten der Erfindung ergeben sich aus den Unteransprüchen sowie den beigefügten Zeichnungen und ihrer nachstehenden Beschreibung.

### Kurze Beschreibung der Zeichnungen

Es zeigen:
- Fig. 1: die Draufsicht auf die Innenseiten eines aufgeklappten Na- mensschildes, dessen Rückenteil mit einem integralen Befesti- gungsmittel versehen ist,
- Fig. 2: die Seitenansicht des Namensschildes gemäß Figur 1,
- Fig. 3: die Draufsicht auf die Außenseiten des aufgeklappten Na- mensschildes gemäß Figuren 1 und 2,
- Fig. 4: einen Schnitt längs der Linie IV - IV in Figur 3,
- Fig. 5: die Draufsicht auf das Rückenteil des zusammengeklappten Namensschildes gemäß den Figuren 1 bis 4,
- Fig. 6: einen Schnitt längs der Linie VI - VI in Figur 5 und
- Fig. 7: die perspektivische Ansicht des zusammengeklappten Na- mensschildes gemäß den Figuren 1 bis 6.

In den Figuren ist mit 1 das Vorderteil und mit 2 das Rückenteil eines Namensschildes bezeichnet, zu dessen Befestigung an einem Kleidungsstück eine Befestigungsvorrichtung 3 dient. Das Vorderteil 1 ist mit dem Rückenteil 2 über zwei von Filmscharnieren gebildete Schwenklager 4 und 5 verbunden. Vorderteil 1, Rückenteil 2, Befestigungsvorrichtung 3 und die Schwenklager 4, 5 bestehen aus einem als Spritzgussteil ausgebildeten Stück.

Zur Erhöhung der Steifigkeit des Namensschildes sind sowohl das Vorderteil 1 als auch das Rückenteil 2 leicht gekrümmt und außerdem mit umlaufenden Stegen 6 bzw. 7 versehen, wobei die Höhe H des Steges 6 größer als die Höhe h des Steges 7 ist, um bei zusammengeklaptem Namensschild ein Vorstehen des Steges 7 über den Steg 6 möglichst zu verhindern. Der Steg 6 des Vorderteiles 1 bildet einen Rahmen nicht nur für das Rückenteil 2, sondern auch für ein nicht dargestelltes Beschriftungsblatt, das folglich nicht verloren gehen kann.

Zur Sicherung des Zusammenhaltes der zusammengeklappten Teile 1 und 2 dient eine Rastverbindung, die aus einem Haken 8 und einer muldenförmigen Aussparung 9 besteht, hinter die die Nase den Haken 8 greifen kann.

Die Befestigungsvorrichtung 3 weist einen als Befestigungselement nutzbaren, nach Art eines Hakens ausgebildeten Klemmschenkel 10 auf, dem seitliche Stege 11, 12 zugeordnet sind, die eine Aussparung 13 begrenzen, in deren Bereich der Klemmschenkel 10 angeordnet ist. Beim Befestigen des Namensschildes an einem Kleidungsstück wird der Stoff des Kleidungsstükkes zwischen dem Klemmschenkel 10 und den seitlichen Stegen 11, 12 festgeklemmt. Im Falle eines Verzichtes auf die seitlichen Stege 11, 12 oder aber auch zur Erhöhung der Klemmwirkung erweist es sich als zweckmäßig, den Klemmschenkel 10 mit einem zentralen Schlitz 14 zu versehen, in den ein Widerlager 15 mit einem in Figur 6 erkennbaren U-förmigen Querschnitt ragt.

Beim Befestigen des Namensschildes an einem Kleidungsstück wird der Stoff des Kleidungsstückes vom Klemmschenkel 10 der Befestigungsvorrichtung 3 einerseits in den Spalten zwischen den seitlichen Stegen 11, 12 und dem Klemmschenkel 10 und andererseits in den Spalten zwischen dem Klemmschenkel 10 und dem Widerlager 15 festgeklemmt, so daß er im Bereich der Befestigungsvorrichtung 3 eine wellenförmige Form einnimmt.

Um das Anstecken des Namensschildes an einem Kleidungsstück zu erleichtern, bilden das freie Ende 16 des Klemmschenkels 10, das Widerlager 15 und die seitlichen Stege 11, 12 von der Seite her betrachtet, d.h. wie aus den Figuren 2 und 4 ersichtlich, einen im Wesentlichen V-förmigen Einführspalt 17.

Aufgrund der Ausführung der Befestigungsvorrichtung als Spritzgußteil, lassen sich die einander zugewandten Seiten des Klemmschenkels 10 und des Widerlagers 15 problemlos mit einer unregelmäßigen Oberflächenstruktur versehen, wie dies durch Riffelungen 18 und 19 in den Figuren 1 und 3 angedeutet ist.

## Patentansprüche

1. Namensschild mit einem Vorderteil (1) und einem Rückenteil (2), bei dem das Vorderteil (1) und das Rückenteil (2) eine Aufnahme für ein Beschriftungsblatt bilden und bei dem das Rückenteil (2) mit einer als Kunststoff-Spritzgußteil ausgebildeten, einen hakenförmigen Klemmschenkel (10) aufweisenden Vorrichtung (3) zum Befestigen des Namensschildes an einem Kleidungsstück versehen ist, **dadurch gekennzeichnet, daß** der Klemmschenkel (10) einen Schlitz (14) aufweist, in den ein zur Erhöhung der Klemmwirkung dienendes Widerlager (15) ragt.

2. Namensschild nach Anspruch 1, **dadurch gekennzeichnet, daß** der Klemmschenkel (10) zwischen zwei seitlichen Stegen (11, 12) angeordnet ist.

3. Namensschild nach Anspruch 1 oder 2, **dadurch gekennzeichnet, daß** das Widerlager (15) und die seitlichen Stege (11, 12) eine bogenförmige Kontur aufweisen und die über die Rückwand des Rückenteiles (2) vorstehenden Scheitel ihrer Konturen im Klemmbereich den Scheitel einer entgegengerichteten Kontur des Klemmschenkels (10) seitlich mindestens partiell überlappen.

4. Namensschild nach Anspruch 3, **dadurch gekennzeichnet, daß** das freie Ende (16) des Klemmschenkels (10), das Widerlager (15) und die seitlichen Stege (11,12) von der Seite des Namensschildes betrachtet einen V-förmigen Einführspalt (17) für einen Randabschnitt eines Kleidungsstückes begrenzen.

5. Namensschild nach einem der Ansprüche 1 bis 4, **dadurch gekennzeichnet, daß** die einander zugewandten Seiten des Klemmschenkels (10) und des Widerlagers (15) mit einer den Sitz des Namensschildes am jeweiligen Kleidungsstück verbessernden Oberflächenstruktur versehen sind.

6. Namensschild nach Anspruch 5, **dadurch gekennzeichnet, daß** die einander zugewandten Seiten eine Riffelung (18, 19) aufweisen.

7. Namensschild nach einem der Ansprüche 1 bis 6, **dadurch gekennzeichnet, daß** die Befestigungsvorrichtung (3) einen integrierten Bestandteil des Rückenteiles (2) bildet.

## Claims

1. Name badge with a front part (1) and a rear part (2), in which the front part (1) and the rear part (2) form a receptacle for a label and in which the rear part (2) is provided with a device (3), formed as a plastic injection moulded part, which has a hook-shaped clamping limb (10), for the attachment of the name badge to an item of clothing, **characterised in that** the clamping limb (10) has a slot (14) into which an abutment (15) projects which serves for increasing the clamping effect.

2. Name badge according to Claim 1, **characterised in that** the clamping limb (10) is arranged between two side ridges (11, 12).

3. Name badge according to Claim 1 or 2, **characterised in that** the abutment (15) and the side ridges (11, 12) have a curved contour and the peaks of their contours projecting above the rear wall of the rear part (2) at least partially laterally overlap the peak of an oppositely orientated contour of the clamping limb (10) in the clamping range.

4. Name badge according to Claim 3, **characterised in that,** viewed from the side of the name badge, the free end (16) of the clamping limb (10), the abutment (15) and the side ridges (11, 12) delimit a V-shaped insertion gap (17) for an edge section of an item of clothing.

5. Name badge according to one of the Claims 1 to 4, **characterised in that** the sides of the clamping limb (10) and the abutment (15) orientated towards one another are provided with a surface structure improving the seating of the name badge at the respective item of clothing.

6. Name badge according to Claim 5, **characterised in that** the sides orientated towards one another have a ribbing (18, 19).

7. Name badge according to one of the Claims 1 to 6, **characterised in that** the attachment device (3) forms an integrated component of the rear part (2).

## Revendications

1. Badge nominatif présentant une partie avant (1) et une partie arrière (2), la partie avant (1) et la partie arrière (2) formant un logement pour une feuille portant des caractères d'écriture, la partie arrière (2) étant dotée d'un dispositif (3) de fixation du badge nominatif sur une pièce d'habillement configuré comme pièce de matière synthétique moulée par injection et présentant une aile de serrage (10) en forme de crochet,
**caractérisée en ce que**
l'aile de serrage (10) présente une fente (14) dans laquelle s'engage un contre-appui (15) qui sert à renforcer l'effet de serrage.

2. Badge nominatif selon la revendication 1, **caractérisé en ce que** l'aile de serrage (10) est disposée entre deux nervures latérales (11, 12).

3. Badge nominatif selon les revendications 1 ou 2, **caractérisé en ce que** le contre-appui (15) et les nervures latérales (11, 12) ont un contour en arc de cercle et **en ce que** les sommets du contour qui débordent au-delà de la paroi arrière de la pièce arrière (2) dans la zone de serrage recouvrent latéralement au moins en partie le sommet du contour de l'aile de serrage (10) orienté dans le sens opposé.

4. Badge nominatif selon la revendication 3, **caractérisé en ce que** l'extrémité libre (16) de l'aile de serrage (10), le contre-appui (15) et les nervures latérales (11, 12) délimitent sur le côté du badge nominatif un interstice d'insertion (17) en forme de V pour une bordure d'une pièce d'habillement.

5. Badge nominatif selon l'une des revendications 1 à 4, **caractérisé en ce que** les côtés tournés l'un vers l'autre de l'aile de serrage (10) et du contre-appui (15) sont dotés d'une structure de surface qui améliore l'assise du badge nominatif sur la pièce d'habillement concernée.

6. Badge nominatif selon la revendication 5, **caractérisé en ce que** les côtés tournés l'un vers l'autre présentent une cannelure (18, 19).

7. Badge nominatif selon l'une des revendications 1 à 6, **caractérisé en ce que** le dispositif de fixation (3) fait partie intégrante de la pièce arrière (2).
